# EUROPÄISCHE PATENTANMELDUNG

(11) **EP 0 278 017 A1**
(43) Veröffentlichungstag der Anmeldung: **17.08.1988**
(21) Anmeldenummer: 87101690.3
(22) Anmeldetag: 07.02.1987
(51) Int. Cl.: B41F 13/10, B41N 1/20

(54) **Tiefdruckzylinder, bestehend aus einem Kern und einer lösbar mit diesem verbundenen Hülse**

(71) Anmelder: SAUERESSIG GMBH + CO., D-48691 Vreden (DE)
(72) Erfinder: Saueressig, Karl, D-4426 Vreden (DE)
(74) Vertreter: Schulze Horn, Stefan, Dipl.-Ing. M.Sc.

(57) **Zusammenfassung**

1. Tiefdruckzylinder, bestehend aus einem Kern und einer lösbar mit diesem verbundenen Hülse
2.1. Bei bekannten Tiefdruckzylindern der genannten Art ist das Aufziehen der Hülse auf den Kern relativ schwierig. Bei dem neuen Tiefdruckzylinder soll dieser Vorgang einfacher durchführbar sein.
2.2. Um der Hülse für den Tiefdruckzylinder die erforderliche Stabilität, Elastizität und Gleitfähigkeit zu geben ist vorgesehen, daß die Hülse (3) außer der äußeren Kupferlage (34) wenigstens drei weitere Lagen (31 - 33) aufweist, daß die erste, innere Lage (31) aus einem relativ dünnen, in sich stabilen, geringelastischen Material besteht, daß die zweite, nach außen folgende Lage (32) aus einem elastischeren und geringfügig kompressiblen Material besteht, daß die dritte, nach außen folgende Lage (33) aus einem starren und in sich stabilen Material besteht und daß der Zylinder (1) bei gleichem Innendurchmesser der Hülse (3) durch unterschiedliche Dicken der zweiten und/oder der dritten Lage (32, 33) der Hülse (3) unterschiedliche Außendurchmesser aufweisen kann.
2.3. Der Druckzylinder eignet sich für das Tiefdruckverfahren, wobei ein Kern eines festen Außendurchmessers einfach und problemlos mit Hülsen unterschiedlicher Dicke zu Tiefdruckzylindern unterschiedlicher Außendurchmesser bzw. Umfänge kombinierbar ist.

## Beschreibung

Die Erfindung betrifft einen Tiefdruckzylinder, bestehend aus einem Kern und einer lösbar mit diesem verbundenen Hülse, wobei der Kern im wesentlichen massiv ist und aus Metall besteht und mit Kanälen zur Führung von Druckluft zu seiner Mantelfläche versehen ist und wobei die Hülse aus mehreren konzentrischen Lagen unterschiedlicher Materialien zusammengesetzt ist, von denen die äußere aus Kupfer besteht und wobei die Hülse mittels eines durch die Druckluft erzeugbaren Luftpolsters auf den Kern aufschiebbar und von diesem abziehbar ist.

Ein Tiefdruckzylinder der genannten Art ist aus der EP-A-86 102 237.4 des Anmelders bekannt. Mit einem derartigen Druckzylinder sind nach praktischen Erfahrungen zufriedenstellende Druckqualitäten erreichbar. Als nachteilig hat sich jedoch bei dem bekannten Tiefdruckzylinder herausgestellt, daß das Aufziehen der Hülse auf den Kern etwas schwierig ist und ein sehr genaues Justieren von Kern und Hülse erfordert, da es andernfalls leicht zu einer Beschädigung der inneren Gummilage der Hülse des bekannten Druckzylinders kommt. Außerdem sind zur Überwindung der trotz des Druckluftpolsters auftretenden Reibung zwischen der inneren Gummilage der Hülse und der Mantelfläche des metallischen Kerns beim Auf- und Abziehen der Hülse relativ große Schub- bzw. Zugkräfte erfor derlich, die ein erhöhtes Risiko einer Beschädigung der Hülse in sich bergen. Weiterhin hat sich gezeigt, daß die Herstellung der inneren Hülsenlage aus Gummi mit der erforderlichen hohen Genauigkeit relativ schwierig und aufwendig ist.

Es stellt sich daher die Aufgabe, einen Tiefdruckzylinder der eingangs genannten Art zu schaffen, der die aufgeführten Nachteile vermeidet und bei dem insbesondere das Auf- und Abziehen der Hülse auf den bzw. vom Kern einfacher und mit geringerem Kraftaufwand durchführbar ist und der einfacher hergestellt werden kann.

Die Lösung dieser Aufgabe gelingt erfindungsgemäß durch einen Tiefdruckzylinder der eingangs genannten Art, welcher dadurch gekennzeichnet ist, daß die Hülse außer der äußeren Kupferlage wenigstens drei weitere Lagen aufweist, daß die erste, innere Lage aus einem relativ dünnen, in sich stabilen, geringelastischen Material besteht, daß die zweite, nach außen folgende Lage aus einem elastischeren und geringfügig kompressiblen Material besteht, daß die dritte, nach außen folgende Lage aus einem starren und in sich stabilen Material besteht und daß der Zylinder bei gleichem Innendurchmesser der Hülse durch unterschiedliche Dicken der zweiten und/oder der dritten Lage der Hülse unterschiedliche Außendurchmesser aufweisen kann.

Vorteilhaft ist bei dem Tiefdruckzylinder gemäß Erfindung die innere Lage der Hülse relativ stabil und damit weniger beschädigungsgefährdet als ein relativ weiches Gummimaterial. Damit verträgt die Hülse schadlos kleinere Ungenauigkeiten bei der Justierung von Kern und Hülse für deren Aufziehen. Zugleich kann diese relativ stabile erste, innere Lage bei der Herstellung der Hülse vorteilhaft als Träger für die nächstfolgende zweite Lage dienen, die wegen ihrer Elastizität und Kompressi bilität eine geringere Eigenstabilität besitzt. Zugleich wird die Reibung zwischen dem Kern und der Hülse beim Auf- und Abziehen der Hülse durch die größere Härte der ersten Lage vermindert, ohne daß der feste Sitz der Hülse auf dem Kern bei Abwesenheit des Druckluftpolsters beeinträchtigt wird. Die Kombinierbarkeit eines Kerns mit einem bestimmten Außendurchmesser mit Hülsen unterschiedlicher Dicke zur Bildung von Tiefdruckzylindern unterschiedlicher Außendurchmesser bzw. Umfänge wird damit so vereinfacht und betriebssicher gemacht, daß eine problemlose Verwendung dieser neuen Druckzylinder in der Praxis ermöglicht wird.

Für den Tiefdruckzylinder ist vorzugsweise vorgesehen, daß die erste Lage und die dritte Lage der Hülse aus glasfaserverstärktem Kunststoff, vorzugsweise Polyester, besteht und daß die zweite Lage der Hülse aus Gummi besteht, dessen Shore-Härte zwischen 60 und 90, vorzugsweise zwischen 70 und 80 beträgt. Bei den genannten Materialien sind die geforderten Eigenschaften, wie Stabilität, Elastizität und Kompressibilität relativ einfach in der gewünschten Weise einstellbar. Außerdem sind diese Materialien relativ leichtgewichtig und problemlos zu verarbeiten und zu bearbeiten.

Eine Ausgestaltung des Tiefdruckzylinders sieht vor, daß das Material der zweiten Lage der Hülse porenfrei ist und in Form einer Wendel mit geringfügig voneinander beabstandeten Wendelgängen auf die Außenseite der ersten Lage aufgewickelt ist. Hierdurch wird eine wesentliche Vereinfachung der Herstellung des Tiefdruckzylinders erreicht, denn ein porenfreier, quasi endloser Gummistrang, z. B. mit der Querschnittsform eines flachen Rechteckes, ist wesentlich einfacher mit der erforderlichen Genauigkeit herstellbar als ein Hohlzylinder aus Gummi. Das Aufwickeln des Stranges in Wendelform auf die innere Lage der Hülse ist ein relativ einfacher Vorgang, der problemlos mechanisierbar ist. Zugleich wird erreicht, daß durch Variation des Abstandes der Wendelgänge und/oder durch unterschiedliche Zugspannung beim Wickelvorgang die Kompressibilität der fertigen Lage nach Wahl eingestellt werden kann. Diese Einstellung ist einfacher und wesentlich genauer reproduzierbar als die Einstellung z. B. einer bestimmten Porosität eines aufgeschäumten Gummis.

Die Verbindung der drei inneren Lagen, d. h. der ersten bis dritten Lage der Hülse erfolgt bevorzugt durch Verkleben. Diese Verbindungsweise ist einfach durchführbar und gewährleistet zugleich die erforderliche Stabilität und auch Elastizität. Besonders vorteilhaft kann die Verklebung auch dadurch erfolgen, daß die zweite Lage auf die erste Lage aufgebracht wird, bevor der Kunststoff der ersten Lage erhärtet ist, d. h. solange er noch klebfähig ist, und daß die dritte Lage unmittelbar auf die zweite Lage aufgebracht wird, so daß sich eine direkte Verklebung ergibt.

Zur Erzielung einer exakten Rundheit der Hülse des Tiefdruckzylinders ist vorgesehen, daß wenigstens die erste Lage der Hülse auf einem Mutterkern mit dem Durchmesser des die Hülse für den Druckvorgang aufnehmenden Kerns hergestellt ist und gegenüber diesem eine leichte Vorspannung aufweist. Die Vorspannung, die später für einen festen Sitz der Hülse auf ihrem Kern während des Druckvorganges sorgt, kann relativ einfach durch eine entsprechende Zusammensetzung des Materials der ersten Lage erreicht werden, nämlich durch die Verwendung von Kunststoffen, die eine gewisse Schrumpfungsneigung während des Aushärtens aufweisen.

Um das Auf- und Abziehen der Hülse des Tiefdruckzylinders zu erleichtern, können der Kern und die Hülse eine leichte Konizität aufweisen, die vorzugsweise etwa 0,1 bis 0,2 mm/m beträgt. Diese sehr geringe Konizität ist bei der Herstellung von Kern und Hülse des Druckzylinders leicht zu erzeugen. Zugleich hat sie auf die Eigenschaften des Druckzylinders während des Druckens keine nachteiligen Auswirkungen.

In Bezug auf die Dimensionierung der drei inneren Lagen der Hülse ist vorgesehen, daß die erste Lage eine Dicke von etwa 1 mm aufweist, daß die zweite Lage eine Dicke zwischen etwa 2 und 8 mm aufweist und daß die dritte Lage eine Dicke zwischen etwa 3 und 50 mm aufweist. Hiermit wird eine Durchmesser-Variabilität des Druckzylinders von über 100 mm bei einem Kern mit gleichbleibendem Durchmesser erreicht.

Speziell bei Hülsen mit relativ großem Durchmesser und/oder mit relativ dicker dritter Lage kann es von Vorteil sein, daß die dritte Lage der Hülse eine Armierung, vorzugsweise Metallgitter oder -gewebe enthält. Damit kann für die erforderliche Stabilität der Hülse auch bei ansonsten etwas kritischeren Abmessungen gesorgt werden.

Da Tiefdruckzylinder während des Druckens relativ hohen Belastungen unterworfen sind, kann es unter ungünstigen Umständen gelegentlich zu einer Ablösung der äußeren Kupferlage von der unterliegenden dritten Lage der Hülse kommen. Um dies sicher zu vermeiden, kann auf die Außenseite der dritten Lage eine Nickelschicht geringer Dicke aufgebracht sein, auf welche die äußere Kupferlage aufgebracht ist. Hierdurch wird zwar der Herstellungsaufwand für den Druckzylinder vergrößert, es wird jedoch auch eine bessere Haltbarkeit des Druckzylinders erreicht. Zudem besteht bei Vorhandensein der erwähnten Nickelschicht die Möglichkeit, die äußere Kupferlage vollständig, d. h. von Anfang an galvanisch aufzubringen. Die vorherige Erzeugung einer Kupfergrundschicht durch Spritzverkupferung mit der Gefahr von später auf tretenden Ausblühungen ist damit überflüssig.

Um den neuen Tiefdruckzylinder auch in herkömmlichen Galvanisiervorrichtungen für massivmetallische, einstückige Druckzylinder mit Kupfer beschichten zu können, ist vorgesehen, daß an den Stirnseiten der Hülse im Bereich der ersten bis dritten Lage je ein Ring aus elektrisch leitendem Material, vorzugsweise Blei oder eine Bleilegierung, angeordnet ist, dessen Innendurchmesser geringfügig größer ist als der der ersten Lage der Hülse und dessen Außendurchmesser etwa dem der dritten Lage entspricht. Über diese Ringe kann die erforderlich Stromleitung während des Galvanisierens erfolgen. Außerdem stellen die Ringe einen mechanischen Schutz für die Stirnkanten der drei inneren Lagen der Hülse dar.

Zur weiteren Erhöhung der Stabilität des Druckzylinders und zur Anpassung an übliche Druckzylinder für den Tiefdruck kann die äußere Hülsenlage aus Kupfer kantenumgreifend auch auf die Stirnseiten der Hülse bzw. auf die Außenseite der dort angeordneten Ringe aufgebracht sein.

Als eine Möglichkeit zur Ausbringung von Druckluft im Bereich der Mantelfläche des Kerns ist vorgesehen, daß der Kern in seinem Inneren einen zentralen, in axialer Richtung verlaufenden Druckluftkanal aufweist, der von einer Stirnseite des Kerns ausgehend etwa über die halbe Kernlänge verläuft, und daß an das innere Ende des Kanals wenigstens ein in radialer Richtung zur Mantelfläche des Kerns laufender Radialkanal anschließt. Bei dieser Gestaltung des Tiefdruckzylinders ist der Kern sehr einfach herstellbar und erfordert einen geringen Bearbeitungsaufwand. Ein so ausgeführter Kern eignet sich insbesondere für die Ausführung des Tiefdruckzylinders mit konisch ausgebildetem Kern und passender Hülse, da hier ein Druckluftpolster lediglich während der letzten Phase des Aufziehens bzw. während der ersten Phase des Abziehens der Hülse auf den Kern bzw. vom Kern benötigt wird. Dabei wird durch die die äußeren Enden der Radialkanäle überdeckende Hülse selbst die Verteilung der Druckluft in ausreichender Weise bewirkt.

Bei einer alternativen Ausführung des Tiefdruckzylinders, die auch für zylindrische, d. h. nicht-konische Kerne und Hülsen geeignet ist, ist vorgesehen, daß der Kern in seinem Inneren einen zentralen, in axialer Richtung verlaufenden Druckluftkanal aufweist, der von einer Stirnseite des Kerns ausgehend im wesentlichen über dessen gesamte Länge verläuft, und daß von dem Kanal mehrere Radialkanäle in parallelen, voneinander beabstandeten Ebenen verlaufend zur Mantelfläche des Kerns geführt sind. Hierdurch ergibt sich eine Vielzahl von auf der Mantelfläche des Kerns verteilten Austrittsöffnungen für die Druckluft, die unabhängig von der äußeren Form von Kern und Hülse für die Ausbildung eines gleichmäßigen Druckluftpolsters sorgen.

Schließlich ist noch vorgesehen, daß der Kern des Tiefdruckzylinders auf seiner Mantelfläche von den äußeren Enden der Kanäle für die Führung der Druckluft ausgehenden Nuten aufweist. Diese Nuten sorgen für eine gleichmäßige Verteilung von Druckluft auf der Mantelfläche des Kerns und damit für die Ausbildung eines besonders gleichmäßigen Druckluftpolsters für das Aufziehen und Abziehen der Hülse.

Ein bevorzugtes Ausführungsbeispiel der Erfindung wird im folgenden anhand einer Zeichnung näher erläutert. Die Figuren der Zeichnung zeigen im einzelnen:
Figur 1 einen Tiefdruckzylinder gemäß Erfindung im Längsschnitt in einer ersten Ausführung,
Figur 2 den Tiefdruckzylinder aus Figur 1 in Seitenansicht, teils in weggebrochener Darstellung und
Figur 3 einen Kern eines Tiefdruckzylinders in einer zweiten Ausführung im Längsschnitt.

Wie aus der Figur 1 der Zeichnung ersichtlich ist, besteht der Tiefdruckzylinder 1 gemäß Erfindung aus einem im wesentlichen massiven, metallischen Kern 2 und einer diesen umgebenden Hülse 3, die auf den Kern 2 aufschiebbar bzw. von diesem abziehbar ist. Zur Ermöglichung dieses Auf- und Abziehens der Hülse 3 weist der Kern 2 in seinem Inneren einen in axialer Richtung verlaufenden zentralen Luftkanal 23 auf, von welchem eine Vielzahl von radial verlaufenden Luftkanälen 24 abgeht. Die radial verlaufenden Kanäle 24 enden an der Mantelfläche 20 des Kerns 2 in Nuten 25, die zur Verteilung von Luft auf der Mantelfläche 20 des Kerns 2 dienen. Weiterhin weist der Kern 2 an seinen Stirnseiten jeweils einen Achsstummel 21 bzw. 21ʹ auf, welche zur Lagerung des Druckzylinders 1 während des Druckvorganges dienen. An dem linken Achsstummel 21 ist bei dem hier dargestellten Ausführungsbeispiel des Tiefdruckzylinders 1 ein Anschluß 22 für eine Druckluftzuführleitung, z. B. einen Druckluftschlauch, angeordnet, über welche die Kanäle 23 und 24 mit Druckluft beschickbar sind.

Die Hülse 3 des Tiefdruckzylinders 1 besteht beim dargestellten Ausführungsbeispiel aus insgesamt vier konzentrischen Lagen 31 bis 34, die von innen nach außen aufeinander folgend angeordnet sind. Die erste, innere Lage 31 besteht hier aus einer relativ dünnen Schicht aus glasfaserverstärktem Kunststoff, wie Polyester mit eingelegter Glasfasermatte. Dabei ist das Kunststoffmaterial so eingestellt, daß es eine relativ hohe Stabilität, aber auch noch eine gewisse Elastizität besitzt, die für eine Aufweitung unter der Wirkung von Druckluft für das Aufziehen und Abziehen der Hülse 3 auf den Kern 2 bzw. vom Kern 2 ausreicht.

Nach außen folgend schließt sich an die erste Lage 31 eine zweite Lage 32 an, die aus einem elastischeren und geringfügig kompressiblen Material, vorzugsweise Gummi, besteht. Im dargestellten Ausführungsbeispiel ist die Lage 32 durch einen in Wendelform auf die erste Lage 31 aufgewickelten und mit dieser verklebten Gummistrang gebildet. Im Querschnitt besitzt der Strang die Form eines Rechteckes und liegt mit einer seiner Flachseiten an der inneren Lage 31 an. Zwischen den einzelnen Wendeln 32ʹ der zweiten Lage 32 sind schmale Zwischenräume 36 freigelassen, die dafür sorgen, das die Lage 32 eine definierte Kompressibilität erhält. Bei einer Aufweitung der inneren Lage 31 können die einzelnen Wendeln 32ʹ der zweiten Lage 32 unter Verringerung ihrer radialen Erstreckung zu den Seiten hin ausweichen. Da die Abstände 36 sehr genau einstellbar sind, kann der Lage 32 ganz gezielt eine bestimmte Kompressibilität verliehen werden.

An die zweite Lage 32 wiederum schließt sich nach außen folgend eine dritte Lage 33 an. Diese besteht, wie die erste Lage 31, ebenfalls aus einem Kunststoffmaterial, vorzugsweise glasfaserverstärktem Kunststoff wie Polyester. Im Unterschied zur ersten Lage 31 ist die dritte Lage 33 jedoch deutlich dicker, so daß sie eine hohe Stabilität und praktisch keine Elastizität aufweist.

Die äußere Lage 34 besteht, wie bei herkömmlichen Druckzylindern üblich, aus einer Kupferschicht, in deren Mantelfläche 3ʹ vor dem Druckvorgang die Tiefdruck-Gravur eingebracht wird. Im Bereich der Stirnseiten 30 und 30ʹ der Hülse 3 is bei dem dargestellten Ausführungsbeispiel jeweils ein metallischer Ring 35 bzw. 35ʹ angeordnet, welcher vorzugsweise aus Blei oder einer Bleilegierung besteht. Sein Innendurchmesser ist geringfügig größer als der Innendurchmesser der inneren Lage 31, damit keine Behinderung des Aufziehens oder Abziehens der Hülse 3 auftritt. Der Außendurchmesser der Ringe 35 und 35ʹ entspricht dem Außendurchmesser der dritten Lage 33 bzw. dem Innendurchmesser der äußeren Kupferlage 34. Zur Stabilisierung der Hülse 3 ist die Kupferlage 34 im Bereich der Ringe 35 und 35ʹ in Form von Stirnbereichen 34ʹ kantenumgreifend ausgeführt. Außer zum Schutz der drei inneren Lagen 31 bis 33 dienen die Ringe 35 und 35ʹ zur Stromleitung zu der äußeren Kupferlage 34 bei der Aufgalvanisierung von Kupfer bei der Herstellung bzw. vor der Neugravur des Druckzylinders 1.

Der Druckzylinder 1 ist in der Figur 1 in einem Zustand während des Aufziehens der Hülse 3 auf den Kern 2 dargestellt. Die Hülse 3 wird hierbei unter Druckluftzufuhr zu den Kanälen 23 und 24 in Richtung der Bewegungspfeile 4 auf den Kern 2 aufgeschoben. Durch die aus den Kanälen 24 ausströmende und sich in den Nuten 25 verteilende Druckluft wird ein kleiner, jedoch eine Bewegung der Hülse 3 auf dem Kern 2 erlaubender Spaltraum zwischen dem Außenmantel 20 des Kerns 2 und der Innenseite der inneren Lage 31 der Hülse 3 gebildet. Nach dem Aufschieben der Hülse 3 auf den Kern 2 und nach deren exakter Positionierung wird die Druckluftzufuhr gesperrt und nach dem Ablassen der in den Kanälen 23 und 24 noch vorhandenen Luft legt sich die innere Lage 31 unter elastischer Zusammenziehung und unter elastischer Verdickung der Lage 32 an die Mantelfläche 20 des Kerns 2 an. Hierdurch wird ein für den Druckvorgang mit dem Druckzylinder 1 ausreichend fester und unverrückbarer Sitz der Hülse 3 auf dem Kern 2 ohne weitere Verbindungsmittel zwischen diesen erreicht, so daß sich der Druckzylinder 1 gemäß Erfindung verhält wie ein einstückiger, herkömmlicher Druckzylinder.

Figur 2 der Zeichnung zeigt einen Tiefdruckzylinder 1 gemäß Erfindung in Seitenansicht, teils in weggebrochener Darstellung. Im linken Teil der Figur 2 ist die Hülse 3 vollständig weggebrochen, so daß der Blick des Betrachters auf die Mantelfläche 20 des Kerns 2 fällt. In der Mantelfläche 20 sind die umlaufenden Nuten 25 für die Verteilung der aus den Kanälen 24 ausströmenden Druckluft erkennbar. Weiterhin ist im linken Teil der Figur 2 der linke Achsstummel 21 des Kerns 2 mit dem an diesem angeordneten Druckluftleitungsanschluß 22 erkennbar.

Im rechten Teil der Figur 2 fällt der Blick auf die Mantelfläche 3ʹ der Hülse 3 bzw. der deren äußere Lage 34 bildenden Kupferschicht. An der rechten Stirnseite 30ʹ der Hülse 3 ist die kantenumgreifende Ausführung sowie die Kantenrundung der Kupferlage 34 sichtbar. Außerdem ist im rechten Teil der Figur 2 noch der rechte Achsstummel 21ʹ des Kerns 2 erkennbar, wobei der Kern 2 selbst mit der Hülse 3 stirnseitig bündig abschließt.

Im mittleren Teil der Figur 2 sind die beiden äußeren Lagen 33 und 34 der Hülse weggebrochen, so das die Außenseite der zweiten Lage 32 sichtbar wird. Hier zeigt sich deutlich der wendelartige Verlauf des um die innere Lage 31 der Hülse 3 gewickelten Materialstranges für die zweite Lage 32. Zwischen den einzelnen Wendalgängen 32ʹ sind wieder die Zwischenräume 36 erkennbar, die für die gewünschte Kompressibilität sorgen.

Außer wie bei dem dargestellten Ausführungsbeispiel kann die zweite Lage 32 auch aus einem die Form eines Hohlzylinders aufweisenden porösen Gummimaterial gefertigt sein. Weiterhin kann zwischen der Lage 33 und der Kupferlage 34 zusätzlich eine dünne Nickelschicht angeordnet sein, wodurch eine bessere Haltbarkeit der Kupferlage 34 auf der Lage 33 erreicht wird.

Figur 3 der Zeichnung schließlich zeigt einen Kern 2 als Teil eines Tiefdruckzylinders in Längsschnitt, bei dem die Mantelfläche 20 konisch, d. h. in Form eines Kegelstumpfmantels ausgeführt ist. Die zugehörige, in der Figur 3 nicht dargestellte Hülse weist demzufolge eine Innenseite mit einer angepaßten, kongruenten Form auf, so daß sich insgesamt ein Tiefdruckzylinder ergibt, dessen Außenseite wieder vollkommen zylindrisch ist.

Bei einem derart ausgeführten Druckzylinder genügt für die Erzeugung des Druckluftpolsters für das Auf- und Abziehen der Hülse auf den Kern bzw. vom Kern ein einziger, auf der Mantelfläche 20 endender Druckluftkanal 24. Dieser radial verlaufende Kanal 24 steht im Inneren des Kerns 2 mit einem zentral im Kern 2 in dessen Längsrichtung verlaufenden Kanal 23 in Verbindung, der durch den linken Achsstummel 21 hindurchgeführt ist und in einem Druckluftanschluß 24 endet. Der Radialkanal 24 ist vorzugsweise etwa auf der halben Länge des Kerns 2 angeordnet, so daß entsprechend auch der Zentralkanal 23 lediglich über die halbe Länge des Kerns 2 läuft. Ein solcher Kern ist demnach vergleichsweise einfach herzustellen.

Das Aufschieben der Hülse bzw. deren Abziehen erfolgt bei dem hier dargestellten Kern 2 von der in der Darstellung rechten Seite des Kerns 2 mit dem geringeren Durchmesser, d. h. über den Achsstummel 21ʹ hinweg. Ein Druckluftpolster wird bei dieser Ausführung des Druckzylinders lediglich in der letzten Phase des Aufziehens der Hülse auf den Kern und in der ersten Phase des Abziehens der HÜlse von dem Kern benötigt.

Die Figuren der Zeichnung stellen die Ausführungsbeispiele der Erfindung lediglich in prinzipieller Darstellung dar, wobei die Dimensionen und die Relationen der einzelnen Teile sowie die Konizität des Kerns in Figur 3 zur Erhöhung der Übersichtlichkeit der Darstellung nicht maßstabsgerecht sind.

## Patentansprüche

1. Tiefdruckzylinder, bestehend aus einem Kern und einer lösbar mit diesem verbundenen Hülse, wobei der Kern im wesentlichen massiv ist und aus Metall besteht und mit Kanälen zur Führung von Druckluft zu seiner Mantelfläche versehen ist und wobei die Hülse aus mehreren konzentrischen Lagen unterschiedlicher Materialien zusammengesetzt ist, von denen die äußere aus Kupfer besteht und wobei die Hülse mittels eines durch die Druckluft erzeugbaren Luftpolsters auf den Kern aufschiebbar und von diesem abziehbar ist,
dadurch gekennzeichnet, daß die Hülse (3) außer der äußeren Kupferlage (34) wenigstens drei weitere Lagen (31 - 33) aufweist, daß die erste, innere Lage (31) aus einem relativ dünnen, in sich stabilen, geringelastischen Material besteht, das die zweite, nach außen folgende Lage (32) aus einem elastischeren und geringfügig kompressiblen Material besteht, daß die dritte, nach außen folgende Lage (33) aus einem starren und in sich stabilen Material besteht und daß der Zylinder (1) bei gleichem Innendurchmesser der Hülse (3) durch unterschiedliche Dicken der zweiten und/oder der dritten Lage (32, 33) der Hülse (3) unterschiedliche Außendurchmesser aufweisen kann.

2. Tiefdruckzylinder nach Anspruch 1, dadurch gekennzeichnet, das die erste Lage (31) und die dritte Lage (33) der Hülse (3) aus glasfaserverstärktem Kunststoff, vorzugsweise Polyester, besteht.

3. Tiefdruckzylinder nach den Ansprüchen 1 und 2, dadurch gekennzeichnet, das die zweite Lage (32) der Hülse (3) aus Gummi besteht, dessen Shore-Härte zwischen 60 und 90, vorzugsweise zwischen 70 und 80 beträgt.

4. Tiefdruckzylinder nach den Ansprüchen 1 bis 3, dadurch gekennzeichnet, daß das Material der zweiten Lage (32) der Hülse (3) porenfrei ist und in Form einer Wendel mit geringfügig voneinander beabstandeten Wendelgängen (32ʹ) auf die Außenseite der ersten Lage (31) aufgewickelt ist.

5. Tiefdruckzylinder nach den Ansprüchen 1 bis 4, dadurch gekennzeichnet, daß die zweite Lage (32) mit der ersten Lage (31) und die dritte Lage (33) mit der zweiten Lage (32) verklebt ist.

6. Tiefdruckzylinder nach den Ansprüchen 1 bis 5, dadurch gekennzeichnet, das wenigstens die erste Lage (31) der Hülse (3) auf einem Mutterkern mit dem Durchmesser des die Hülse (3) für den Druckvorgang aufnehmenden Kerns (2) hergestellt ist und gegenüber diesem eine leichte Vorspannung aufweist.

7. Tiefdruckzylinder nach den Ansprüchen 1 bis 6, dadurch gekennzeichnet, daß die Mantelfläche (20) des Kerns (2) und die Innenseite der Hülse (3) kegelstumpfförmig sind, d. h. eine leichte Konizität aufweisen, die vorzugsweise etwa 0,1 bis 0,2 mm/m beträgt.

8. Tiefdruckzylinder nach den Ansprüchen 1 bis 7, dadurch gekennzeichnet, daß die erste Lage (31) eine Dicke von etwa 1 mm aufweist, daß die zweite Lage (32) eine Dicke zwischen etwa 2 und 8 mm aufweist und daß die dritte Lage (33) eine Dicke zwischen etwa 3 und 50 mm aufweist.

9. Tiefdruckzylinder nach den Ansprüchen 1 bis 8, dadurch gekennzeichnet, daß die dritte Lage (33) der Hülse (3) eine Armierung, vorzugsweise Metallgitter oder -gewebe enthält.

10. Tiefdruckzylinder nach den Ansprüchen 1 bis 9, dadurch gekennzeichnet, daß auf die Außenseite der dritten Lage (33) der Hülse (3) eine Nickelschicht geringer Dicke aufgebracht ist, auf welche die äußere Kupferlage (34) aufgebracht ist.

11. Tiefdruckzylinder nach den Ansprüchen 1 bis 10, dadurch gekennzeichnet, daß an den Stirnseiten (30, 30ʹ) der Hülse (3) im Bereich der ersten bis dritten Lage (31 - 33) je ein Ring (35, 35ʹ) aus elektrisch leitendem Material, vorzugsweise Blei oder eine Bleilegierung, angeordnet ist, dessen Innendurchmesser geringfügig größer ist als der der ersten Lage (31) der Hülse (3) und dessen Außendurchmesser etwa dem der dritten Lage (33) entspricht.

12. Tiefdruckzylinder nach den Ansprüchen 1 bis 11, dadurch gekennzeichnet, daß die äußere Lage (34) aus Kupfer kantenumgreifend auch auf die Stirnseiten (30, 30ʹ) der Hülse (3) bzw. auf die Außenseite der dort angeordneten Ringe (35, 35ʹ) aufgebracht ist.

13. Tiefdruckzylinder nach den Ansprüchen 1 bis 12, dadurch gekennzeichnet, daß der Kern (2) in seinem Inneren einen zentralen, in axialer Richtung verlaufenden Druckluftkanal (23) aufweist, der von einer Stirnseite des Kerns (2) ausgehend etwa über die halbe Kernlänge verläuft, und daß an das innere Ende des Kanals (23) wenigstens ein in radialer Richtung zur Mantelfläche (20) des Kerns (2) laufender Radialkanal (24) anschließt.

14. Tiefdruckzylinder nach den Ansprüchen 1 bis 12, dadurch gekennzeichnet, das der Kern (2) in seinem Inneren einen zentralen, in axialer Richtung verlaufenden Druckluftkanal (23) aufweist, der von einer Stirnseite des Kerns (2) ausgehend im wesentlichen über dessen gesamte Länge verläuft, und daß von dem Kanal (23) mehrere Radialkanäle (24) in parallelen, voneinander beabstandeten Ebenen verlaufend zur Mantelfläche (20) des Kerns (2) geführt sind.

15. Tiefdruckzylinder nach den Ansprüchen 1 bis 14, dadurch gekennzeichnet, daß der Kern (2) in seiner Mantelfläche (20) von den äußeren Enden der Kanäle (24) ausgehende Nuten (25) für die Führung und Verteilung der Druckluft aufweist.
